# EUROPÄISCHE PATENTANMELDUNG

(11) **EP 1 870 659 A1**
(43) Veröffentlichungstag der Anmeldung: **26.12.2007**
(21) Anmeldenummer: 06291048.4
(22) Anmeldetag: 21.06.2006
(51) Int. Cl.: F28F 9/02

(54) **Verschlussanordnung, insbesondere für ein Sammelrohr eines Wärmetauschers**

(71) Anmelder: Behr France Hambach S.A.R.L., 57910 Hambach (FR)
(72) Erfinder: Herbeth, Michel, 57510 Saint-Jean Rohrbach (FR); Lohmann, Christophe, 57200 Sarreguemines (FR)
(74) Vertreter: Mantel, Berthold Friedrich

(57) **Zusammenfassung**

Die Erfindung betrifft eine Verschlussanordnung, insbesondere für ein Sammelrohr (2) eines Wärmetauschers (1), aufweisend einen Verschluss und mindestens ein Dichtelement, das zwischen dem Sammelrohr (2) und dem Verschluss angeordnet ist, wobei der Verschluss durch eine Kappe (4) gebildet ist, welche einen Randbereich (41), der auf der Außenseite des Sammelrohrs (2) angeordnet ist, und einen stopfenartigen Bereich (45) aufweist, der in das Innere des Sammelrohrs (2) ragt.

## Beschreibung

Die Erfindung betrifft eine Verschlussanordnung, insbesondere für ein Sammelrohr eines Wärmetauschers, gemäß dem Oberbegriff des Anspruches 1. Ein derartiger Wärmetauscher wird bevorzugt als Kondensator bei einem Kraftfahrzeug verwendet.

Die offenen Enden von Sammelrohren bei Kondensatoren werden üblicherweise mit Hilfe eines Verschlussstopfens mit einem Sicherungsring und in im Verschlussstopfen am Außenumfang vorgesehene Nuten eingelegten O-Ringen verschlossen. Ein Beispiel einer derartigen Ausgestaltung ist in der DE 103 53 160 A1 in Fig. 4 dargestellt. Hierbei kann es jedoch bei der Montage zu Problemen kommen.

Das Verschließen kann ebenfalls mit Hilfe einer angeschweißten oder angelöteten Scheibe erfolgen, jedoch treten hierbei Probleme in Hinblick auf die Dichtheit und insbesondere an die Öffnungsbarkeit, beispielsweise zu Wartungszwecken, auf.

Es ist Aufgabe der Erfindung, eine verbesserte Verschlussanordnung zur Verfügung zu stellen.

Diese Aufgabe wird gelöst durch eine Verschlussanordnung mit den Merkmalen des Anspruchs 1, Vorteilhafte Ausgestaltungen sind Gegenstand der Unteransprüche.

Erfindungsgemäß ist eine Verschlussanordnung, insbesondere für ein Sammelrohr eines Wärmetauschers, vorgesehen, aufweisend einen Verschluss und mindestens ein Dichtelement, insbesondere bevorzugt gebildet durch einen oder mehrere O-Ringe, die zwischen dem Sammelrohr und dem Verschluss angeordnet sind, wobei der Verschluss durch eine Kappe gebildet ist, welche einen Randbereich, der auf der Außenseite des Sammelrohrs angeordnet ist, und einen stopfenartigen Bereich aufweist, der in das Innere des Sammelrohrs ragt. Somit ist das Ende des Sammelrohrs zwischen zwei sich in Längsrichtung des Sammelrohrs erstreckenden Flächen der Kappe aufgenommen, was in Hinblick auf die Abdichtung Vorteile bietet.

Bevorzugt ist auf den stopfenartigen Bereich ein Dichtelement, insbesondere bevorzugt ein O-Ring, aufgeschoben. Dabei ist das Dichtelement vorzugsweise in einer in dem stopfenartigen Bereich ausgebildeten Nut angeordnet. Die Nut kann hierbei bevorzugt ein rinnenförmiges oder trapezförmiges Profil aufweisen, welches an die Abmessungen des Dichtelements angepasst ist. Das Dichtelement ist vorzugsweise im mittleren Bereich des stopfenartigen Bereichs bezüglich dessen Längserstreckung angeordnet.

Bevorzugt ist die Kappe aus Kunststoff gefertigt, sie ist insbesondere bevorzugt als Spritzgussteil ausgebildet. Ein derartiges Teil lässt sich relativ kostengünstig und mit ausreichend hoher Genauigkeit fertigen, insbesondere bei großen Stückzahlen.

Die Kappe weist vorzugsweise mindestens zwei Federarme auf, welche mit einem Vorsprung ihrer freien Enden in eine Nut oder Vertiefung in der Außenfläche des Sammelrohrs eingreifen. Die Federarme hintergreifen hierbei die Nut oder entsprechende Vertiefung, d.h. die Kappe ist auf das Sammelrohrende aufgeclipst. Je nach Ausgestaltung der Vorsprünge und Nuten bzw. Vertiefungen lässt sich sowohl ein ungewolltes Abziehen als auch ein weiteres Aufschieben verhindern, so dass keine Relativbewegungen zwischen Kappe und Sammelrohr möglich sind. Dies ist insbesondere in Hinblick auf die Dichtelemente sinnvoll.

Es sind vorzugsweise zwei oder drei Federarme, gleichmäßig über den Umfang der Kappe verteilt vorgesehen.

Die Federarme erstrecken sich bevorzugt nicht über die gesamte Länge der Kappe, sondern es ist vorzugsweise ein Randbereich ausgebildet, der sich ein Stück weit in axialer Richtung erstreckt, und von dem sich die Federarme aus erstrecken.

Mindestens ein O-Ring ist vorzugsweise zwischen der Kappe und der Außenseite des Sammelrohrs angeordnet. Dieser O-Ring liegt bevorzugt an einer an dem Sammelrohr ausgebildeten Stufe und der Außenfläche des Sammelrohrs an. Außenseitig liegt der O-Ring an der Kappe, insbesondere bevorzugt in einer hierin ausgebildeten Nut an.

Ein O-Ring kann auch auf der Innenseite des Sammelrohrs angeordnet sein, wobei er an einer an dem Sammelrohr ausgebildeten Stufe und der Innenfläche anliegt. Der Innenumfang des O-Rings liegt in diesem Fall auf der Außenfläche des stopfenartigen Bereichs der Kappe an.

Insbesondere bevorzugt ist sowohl innen als auch außen jeweils mindestens ein Dichtelement, insbesondere mindestens ein O-Ring, vorgesehen. Das Vorsehen eines weiteren Dichtelements, das am Ende des Sammelrohrs und in der Nut zwischen Randbereich und stopfenartigem Bereich anliegt, ist ebenfalls möglich.

Die Herstellung der erfindungsgemäßen Verschlussanordnung erfolgt bevorzugt dadurch, dass das Sammelrohr zuerst einer spanabhebenden Bearbeitung unterworfen wird, bei der insbesondere mindestens eine Nut und/oder mindestens eine Stufe unter Verringerung der Wandstärke des Sammelrohrs ausgebildet wird, und in einem späteren Schritt die Kappe aufgeclipst wird. Dies ermöglicht eine relativ einfache spanabhebende Bearbeitung mit einfachen Geometrien, so dass das Sammelrohr kostengünstig herstellbar ist.

Im Folgenden wird die Erfindung anhand eines Ausführungsbeispiels unter Bezugnahme auf die Zeichnung im Einzelnen erläutert. In der Zeichnung zeigen:
- Fig. 1: einen schematisch dargestellten Schnitt durch einen Teil eines Sammelrohrs von einem Kondensator einer Kraftfahrzeug-Klimaanlage, und
- Fig. 2: einen Schnitt entlang Linie II-II in Fig. 1.

Eine Kraftfahrzeug-Klimaanlage mit einem als Wärmetauscher dienenden Kondensator 1 weist einen im Wesentlichen herkömmlichen Aufbau auf. Der Kondensator 1 besteht aus einem Wärmetauschernetz mit Flachrohren und dazwischen angeordneten Wellrippen sowie zwei Sammelrohren 2, in die jeweils die Enden der Flachrohre einmünden.

Um die Sammelrohre 2 oben und unten zu verschließen, ist eine Verschlussvorrichtung 3, gebildet durch eine Kappe 4 aus Kunststoff und zwei der Abdichtung dienende O-Ringe 5 vorgesehen, welche im Folgenden näher erläutert wird.

Die Kappe 4 weist einen durchgehenden Randbereich 41 und zwei sich weiter in Verlängerung des Randbereichs 41 nach unten erstreckende Federarme 42 auf, welche sich in ihrer Breite über ein Viertel des Umfangs erstrecken. Die Federarme 42 liegen vorliegend mit ihren Innenflächen außenseitig am Sammelrohr 2 an, jedoch kann zwischen Federarmen und Außenfläche des Sammelrohrs auch ein Spalt ausgebildet sein.

Am radial inneren Ende der Federarme 42 ist ein hakenförmiger Vorsprung 43 ausgebildet. Leicht beabstandet vom Beginn der Federarme 42 ist an der Innenmantelfläche der Kappe 4 eine ringförmige Nut 44 ausgebildet, die der Aufnahme des äußeren Bereichs eines der beiden O-Ringe 5 dient. Anstelle einer ringförmigen Nut können auch entsprechend der Anzahl der Federarme vereinzelte Vertiefungen in der Außenfläche des Sammelrohrs vorgesehen sein, welche für ein Eingreifen der Vorsprünge der Federarme geeignet sind.

Die Kappe 4 weist ferner einen stopfenartigen Vorsprung 45 auf, der sich bis in die Öffnung des Sammelrohrs 2 erstreckt. Dieser stopfenartige Vorsprung 45 weist etwa in Mitte seiner Längserstreckung eine außen umlaufende rinförmige Nut 46 auf, die der Aufnahme des inneren Bereichs des zweiten O-Rings 5 dient.

Der Bereich zwischen stopfenartigem Vorsprung 45 und dem Randbereich 41 ist vorliegend leicht beabstandet vom Ende des Sammelrohrs 2 angeordnet, er kann jedoch prinzipiell auch in Anlage an demselben sein. Ein zusätzliches Dichtelement kann auch zwischen dem Ende des Sammelrohrs 2 und diesem Bereich der Kappe 4 angeordnet sein.

Das Sammelrohr 2 weist in seinem oberen Endbereich außenseitig eine umlaufende Nut 21 auf, in welche die hakenförmigen Vorsprünge 43 der Federarme 42 der Kappe 4 eingreifen und dieselbe am Sammelrohr 2 in Art einer Clipsverbindung sichern.

Etwa mittig zwischen der Nut 21 und dem Ende des Sammelrohrs 2 ist eine erste Verringerung der Wandstärke des Sammelrohrs 2 vorgesehen, im Folgenden als erster Absatz 22 bezeichnet. Im Bereich dieses ersten Absatzes 22 liegt an der Außenfläche des Sammelrohrs 2 wie auch an der radialen Fläche des Absatzes 22 der erste O-Ring 5 an, dessen Außenseite in der Nut 44 aufgenommen ist.

Das Ende des Sammelrohrs 2 ist leicht ausgedreht, so dass auch auf der Innenseite ein Absatz, im Folgenden als zweiter Absatz 23 bezeichnet, ausgebildet ist. An der Innenfläche und dem radial verlaufenden zweiten Absatz 23 liegt der zweite O-Ring 5 an, dessen Innenfläche in der Nut 46 des stopfenartigen Vorsprungs 45 der Kappe 4 aufgenommen ist.

Vorliegend ist das Sammelrohr 2 mit einem kreisförmigen Querschnitt ausgebildet. Es ist jedoch auch möglich, dass das Sammelrohr 2 aus einem Rohr mit kreisförmigem Querschnitt hergestellt wird, das im Rahmen der Herstellung verformt wird. In diesem Fall werden bevorzugt die Nuten (oben und unten) und die sonstigen Materialabtragungen vor dem Umformen des Rohres hergestellt, so dass sich deren Herstellung erheblich vereinfacht. Die Kappe, bei der es sich in der Regel um ein spritzgegossenes Kunststoffteil handelt, ist einfach an den gewünschten Querschnitt anzupassen.

## Patentansprüche

1. Verschlussanordnung, insbesondere für ein Sammelrohr (2) eines Wärmetauschers (1), aufweisend einen Verschluss und mindestens ein Dichtelement, das zwischen dem Sammelrohr (2) und dem Verschluss angeordnet ist, **dadurch gekennzeichnet, dass** der Verschluss durch eine Kappe (4) gebildet ist, welche einen Randbereich (41), der auf der Außenseite des Sammelrohrs (2) angeordnet ist, und einen stopfenartigen Bereich (45) aufweist, der in das Innere des Sammelrohrs (2) ragt.

2. Verschlussanordnung nach Anspruch 1, **dadurch gekennzeichnet, dass** auf den stopfenartigen Bereich (45) ein Dichtelement, insbesondere ein O-Ring (5), aufgeschoben ist.

3. Verschlussanordnung nach Anspruch 1 oder 2, **dadurch gekennzeichnet, dass** das Dichtelement in einer in dem stopfenartigen Bereich (45) ausgebildeten Nut (23) angeordnet ist.

4. Verschlussanordnung nach einem der vorhergehenden Ansprüche, **dadurch gekennzeichnet, dass** die Kappe (4) aus Kunststoff gefertigt ist.

5. Verschlussanordnung nach einem der vorhergehenden Ansprüche, **dadurch gekennzeichnet, dass** die Kappe (4) mindestens zwei Federarme (42) aufweist, welche mit einem Vorsprung (43) ihrer freien Enden in eine Nut (21) oder Vertiefung in der Außenfläche des Sammelrohrs (2) eingreifen.

6. Verschlussanordnung nach einem der vorhergehenden Ansprüche, **dadurch gekennzeichnet, dass** mindestens ein O-Ring (5) zwischen der Kappe (4) und der Außenseite des Sammelrohrs (2) angeordnet ist.

7. Verschlussanordnung nach Anspruch 6, **dadurch gekennzeichnet, dass** der O-Ring (5) an einer an dem Sammelrohr (2) ausgebildeten Stufe (22) und der Außenfläche anliegt.

8. Verschlussanordnung nach einem der vorhergehenden Ansprüche, **dadurch gekennzeichnet, dass** der O-Ring (5) auf der Innenseite des Sammelrohrs (2) angeordnet ist, wobei er an einer an dem Sammelrohr (2) ausgebildeten Stufe (22) und der Innenfläche anliegt.

9. Verschlussanordnung nach einem der vorhergehenden Ansprüche, **dadurch gekennzeichnet, dass** die Kappe (4) auf das Sammelrohr (2) aufgeclipst ist.

10. Verfahren zur Herstellung einer Verschlussanordnung nach einem der vorhergehenden Ansprüche, **dadurch gekennzeichnet, dass** die Kappe (4) auf das Sammelrohr (2) aufgeclipst wird.

11. Verfahren nach Anspruch 10, **dadurch gekennzeichnet, dass** das Sammelrohr (2) nach einer spanabhebenden Bearbeitung zur Herstellung von mindestens einer Nut (21) und/oder mindestens einer Stufe unter Verringerung der Wandstärke des Sammelrohrs (2) umgeformt wird und in einem späteren Schritt die Kappe (4) aufgeclipst wird.
